# EUROPÄISCHE PATENTSCHRIFT

(11) **EP 3 427 351 B1**
(45) Veröffentlichungstag und Bekanntmachung des Hinweises auf die Patenterteilung: **04.08.2021**
(21) Anmeldenummer: 16813358.5
(22) Anmeldetag: 20.12.2016
(51) Int. Cl.: H01R 24/30, H01R 24/78, H01R 103/00, H01R 13/639, H01R 13/703, H01R 13/641, H01R 13/66, H01R 13/46

(54) **BUCHSENELEMENT UND STECKELEMENT FÜR EINE ELEKTRISCHE STECKVERBINDUNG, ELEKTRISCHE STECKVERBINDUNG UND VERFAHREN ZUM HERSTELLEN EINER ELEKTRISCHEN STECKVERBINDUNG**
FEMALE ELEMENT AND MALE ELEMENT FOR AN ELECTRICAL PLUG CONNECTION, ELECTRICAL PLUG CONNECTION AND METHOD FOR PRODUCING AN ELECTRICAL PLUG CONNECTION
ÉLÉMENT CONNECTEUR FEMELLE ET ÉLÉMENT CONNECTEUR MÂLE POUR UNE CONNEXION ENFICHABLE ÉLECTRIQUE, CONNEXION ENFICHABLE ÉLECTRIQUE ET PROCÉDÉ DE FABRICATION D'UNE CONNEXION ENFICHABLE ÉLECTRIQUE

(30) Priorität: 08.03.2016 DE 102016104196
(43) Veröffentlichungstag der Anmeldung: 16.01.2019
(73) Patentinhaber: Unicorn Energy GmbH, 73525 Schwäbisch Gmünd (DE)
(72) Erfinder: FRIEDERICH, Felix, 73525 Schwäbisch Gmünd (DE); JAKOB, Heiko Christian, 73529 Schwaebisch Gmuend (DE); STUIBER, Benedikt, 73117 Wangen (DE); BERNHARD, Tobias, 73450 Neresheim (DE); SCHMID, Simeon, 73560 Böbingen (DE)
(74) Vertreter: DREISS Patentanwälte PartG mbB
(86) Internationale Anmeldenummer: PCT/EP2016/082016
(87) Internationale Veröffentlichungsnummer: WO 2017/153017

(56) Entgegenhaltungen:
- WO-A1-2010/115927
- CN-U- 202 940 392
- DE-A1-102006 014 621
- FR-A1- 2 943 468
- US-A1- 2013 314 069

## Beschreibung

Die vorliegende Erfindung betrifft jeweils ein Buchsenelement sowie ein Steckelement für eine elektrische Steckverbindung mit mindestens zwei elektrischen Kontaktelementen zur Übertragung elektrischer Energie gemäß Oberbegriff der Ansprüche 1 und 7. Zudem betrifft die vorliegende Erfindung eine elektrische Steckverbindung. Des Weiteren betrifft die vorliegende Erfindung auch ein Verfahren zum Herstellen einer elektrischen Steckverbindung zur Übertragung elektrischer Energie.

Aus dem Stand der Technik sind elektrische Buchsenelemente und Steckelemente in Form von Schutzkontaktsteckdosen und Schutzkontaktsteckern bekannt. Beim Zusammenstecken von Schutzkontaktsteckdose und Schutzkontaktstecker wird eine Kontaktsequenz durchlaufen, da zunächst der Schutzleiter und erst danach Nullleiter und Phase angeschlossen werden. Zudem sind aus dem Stand der Technik im Handel erhältliche Autoladestecker mit der Bezeichnung "Typ 2" bekannt, deren Kontaktierung auf Grund unterschiedlicher Kontaktelemente und Signalpins ebenfalls in einer Kontaktsequenz erfolgt, so dass Kontaktelemente unterschiedlicher Polarität zeitversetzt verbunden werden, um einen Lichtbogen beim Zusammenstecken oder Auseinanderziehen zu vermeiden.

Allerdings ist dabei von Nachteil, dass an Signalpins - und damit an freiliegenden Kontakten - Spannung anliegt. Signalpins korrodieren bei Verwendung im Außenbereich schnell, da diese dünn sind und keine Reinigung durch einen starken anliegenden Strom stattfindet. Durch Verschmutzung und Korrosion kann es daher zur Brückenbildung zwischen den Signalpins kommen. Dies ist mit der Gefahr von Kurzschlüssen verbunden, so dass eine Funktion auf Dauer nicht gewährleistet ist. Würde man die Signalpins durch eine drahtlose Signalübertragung ersetzen, könnten eine Paarung von Stecker und Steckdose und damit das Anliegen einer Spannung an den Kontaktelementen bereits erfolgen, bevor die Kontaktelemente physikalischen Kontakt miteinander haben. Damit besteht die Gefahr eines Lichtbogens und eines Stromschlags für den Anwender. Ein hinreichend sicherer Einsatz solcher Stecker und Steckdosen ist auf Dauer nicht gewährleistet. FR 2 943 468 A1 zeigt ein Buchsenelement mit Merkmalen des Oberbegriffs von Anspruch 1 und ein Steckelement mit Merkmalen des Oberbegriffs von Anspruch 7. Weitere Steckelemente und Buchsenelemente sind aus DE 10 2006 014 621 A1, WO 2010/115927 A1, CN 202 940 392 U und US 2013/314069 A1 bekannt.

Der Erfindung liegt die Aufgabe zugrunde, unabhängig von der Bestromungsart eine dauerhaft zuverlässige und elektrisch sichere Verbindung zu ermöglichen.

Die Erfindung löst die Aufgabe durch ein Buchsenelement mit den Merkmalen des Anspruchs 1. Danach zeichnet sich das Buchsenelement aus durch eine Funkeinheit zur Übertragung von Funksignalen zur Identifikations- und Kompatibilitätsprüfung, einem der Funkeinheit vorgeschalteten Controller, wobei die Funkeinheit mit dem zur Freigabe der Übertragung elektrischer Energie über die Kontaktelemente dienenden Controller zusammenwirkt, und durch ein Schaltelement zum Aktivieren der Funkeinheit, wobei das Schaltelement durch Zusammenstecken des Buchsenelements mit einem komplementären Steckelement betätigbar ist.

Eine derartige Ausgestaltung des Buchsenelements hat den Vorteil, dass eine elektrisch sichere Verbindung herstellbar ist. Dies beruht darauf, dass das Buchsenelement und ein komplementäres Steckelement zunächst unbestromt sind. Durch Zusammenstecken von Buchsenelement und komplementärem Steckelement wird ein Schaltelement betätigt, das zum Aktivieren einer Funkeinheit dient. Die Funkeinheit sendet Funksignale, um eine Identifikations- und Kompatibilitätsprüfung von Buchsenelement und Steckelement bzw. der daran angeschlossenen Komponenten vorzunehmen. Bei positiver oder autorisierter Identifikation und Kompatibilität gibt der Controller, mit dem die Funkeinheit zusammenwirkt, die Übertragung elektrischer Energie über die Kontaktelemente frei. Erst dann sind die Kontaktelemente bestromt. Dadurch ist eine Kontaktsequenz geschaffen, bei der die Bildung eines Lichtbogens vermieden wird und Kontaktelemente im freiliegenden Zustand unbestromt sind. Hierdurch ist die Sicherheit bei der Handhabung des Buchsenelements und Steckelements durch einen Benutzer erheblich optimiert, insbesondere dann, wenn die vorherrschende Bestromungsart Gleichstrom ist. Indem die Funkeinheit erst beim Zusammenstecken von Steckelement und Buchsenelement aktiviert wird, ist ein unerwünschtes Auslesen oder Manipulieren des Buchsenelements bei nicht eingestecktem Steckelement verhindert. Mit anderen Worten dient ein bezogen auf das Buchsenelement komplementäres Steckelement als "mechanischer Schlüssel" zur Aktivierung der Funkeinheit. Durch das gezielte Einschalten der Funkeinheit ist zudem der Energieverbrauch reduziert, da kein permanentes Pollen (Anwesenheitsprüfung eines Gegenübers) erfolgt.

Es ist denkbar, dass das Schaltelement beim Zusammenstecken des Buchsenelements mit einem komplementären Steckelement durch das Steckelement betätigbar ist.

Das Buchsenelement kann nicht nur bei Fahrzeugen oder Häusern sondern bei jeglicher Art von autarken Inselnetzen zum Einsatz kommen. Demnach kann das Buchsenelement ortsfest an einer Ladesäule oder einer Hauswand montiert sein. Das Buchsenelement ist zur Übertragung von Gleichstrom oder Wechselstrom geeignet.

Das Buchsenelement kann als Steckdose ausgebildet sein. Die Kontaktelemente sind als Kontaktbuchsen ausgeführt, die in einer zur Aufnahme eines komplementären Steckelements dienenden Aufnahme des Buchsenelements angeordnet sind. Die Funkeinheit ist an einer die Aufnahme in Einsteckrichtung begrenzenden Wandung angeordnetoder in die Wandung der Aufnahme integriert. Die Kontaktbuchsen sind zur passenden Aufnahme von Kontaktstiften geeignet. Auch mehr als zwei Kontaktelemente sind denkbar.

An einem der Kontaktelemente kann eine Spannung von -120 Volt bis +120 Volt, vorzugsweise von +50 Volt bis +70 Volt, weiter vorzugsweise von +60 Volt anliegen. An einem weiteren der Kontaktelemente kann eine Spannung von 0 Volt anliegen, wobei dieses Kontaktelement keine Verbindung zur Erde darstellt (kein "Ground"). Die Kontaktelemente und/oder deren Leitungen sind vorzugsweise doppelt galvanisch isoliert. Auf einen Schutzleiter kann verzichtet werden.

Der Controller kann im Buchsenelement selbst, in einem mit dem Buchsenelement komplementären Steckelement oder in einem an Buchsenelement oder Steckelement angeschlossenen Endgerät (z.B. Energiespeicher, Ladegerät, Energieverbraucher) angeordnet sein. Der Controller ist der Funkeinheit vorgeschaltet, wobei die Funkeinheit nebst Schaltelement im Buchsenelement angeordnet sein kann. Der Controller kann als Mikrocontroller ausgebildet sein.

Das Schaltelement kann derart positioniert sein, dass dieses insbesondere erst dann betätigt wird, nachdem die Kontaktelemente des Buchsenelements (z.B. Kontaktbuchsen) mit elektrischen Kontaktelementen des Steckelements (z.B. Kontaktstiften) elektrisch verbunden sind. Mit anderen Worten kann sich das Schaltelement in einer definierten Anordnung zu den Kontaktelementen befinden, so dass das Schaltelement erst nach Herstellen eines elektrischen Kontaktes an den Kontaktelementen betätigt wird. Durch das Schaltelement wird eine definierte (Einsteck-)Position eines Steckelements im Buchsenelement erfasst. Bei der definierten Position kann es sich um eine Endposition handeln, bei der das Steckelement vollständig in das Buchsenelement eingesteckt ist. Hierdurch ist die Sicherheit bei der Handhabung des Buchsenelements begünstigt, da eine Freigabe der Energieübertragung erst bei Erreichen einer definierten (Einsteck-)Position erfolgt.

Im Konkreten kann das Schaltelement als elektronisches Schaltelement, insbesondere als Sensorelement, oder als ein einen Stromkreis schließender Schalter ausgebildet sein. Der Schalter kann als mechanischer Schalter oder Taster ausgebildet sein, der durch eine Feder vorgespannt ist. Weiter kann der Schalter als nachführender Kontakt/Kontaktbrücke (elektrischer Schalter) ausgebildet sein. Damit ist jeweils eine konstruktiv einfache Lösung der Erfassung einer definierten Position geschaffen. Das Sensorelement kann als Hallsonde (magnetischer Sensor), Lichtschranke (optischer Sensor), oder Kondensator (kapazitiver Sensor) ausgeführt sein. Hiermit ist bei der Erfassung einer (Einsteck-)Position eine genauere Auflösung ermöglicht.

In vorteilhafter Weise kann ein Verriegelungselement zur Verriegelung eines Steckelements am Buchsenelement vorgesehen sein. Damit lässt sich ein Steckelement am Buchsenelement festlegen, wodurch die Sicherheit abermals erhöht ist. Das Verriegelungselement kann als U-förmiger oder V-förmiger Schlossbügel ausgebildet sein. Der Schlossbügel kann in Blockierstellung zum Hintergriff einer Ausnehmung im Steckelement dienen.

Zweckmäßigerweise kann ein, insbesondere von dem Controller gesteuerter, Aktor zur Betätigung des Verriegelungselements vorgesehen sein. Damit ist das Verriegelungselement gezielt zwischen einer Freigabestellung und einer Blockierstellung verlagerbar. Die Betätigung des Aktors durch den Controller hat den Vorteil, dass die Betätigung des Verriegelungselements koordiniert zur Freigabe der Energieübertragung erfolgen kann. Dabei ist denkbar, dass die Energieübertragung erst dann beginnt, wenn das Verriegelungselement die Blockierstellung erreicht hat. Hiermit wird die Sicherheit abermals erhöht.

In vorteilhafter Weise kann die Funkeinheit als vorzugsweise aktive Nahfeldfunkeinheit (NFC-Einheit) ausgebildet sein. Dies stellt die gewünschte Reichweite einer Funksignalübertragung über nur wenige Zentimeter sicher (Manipulationssicherheit). Eine aktive Nahfeldfunkeinheit hat den Vorteil, dass damit auch mit einem Gegenüber mit passiver Nahfeldfunkeinheit (passiver NFC-Tag) kommuniziert werden kann.

Die eingangs genannte Aufgabe wird auch durch ein Steckelement mit den Merkmalen des nebengeordneten Anspruchs gelöst. Zur Vermeidung von Wiederholungen wird hinsichtlich der Vorteile und der erfinderischen Tätigkeit auf die obigen Ausführungen verwiesen.

Das Steckelement kann nicht nur bei Fahrzeugen oder Häusern, sondern bei jeglicher Art von autarken Inselnetzen zum Einsatz kommen. Das Steckelement ist zur Übertragung von Gleichstrom oder Wechselstrom geeignet.

Das Steckelement kann als Stecker ausgebildet sein. Die Kontaktelemente können als Kontaktstifte ausgeführt sein, die am Stecker angeordnet und in Einsteckrichtung orientiert sind. Die Funkeinheit ist stirnseitig am Stecker angeordnet, und zwar stirnseitig in den Stecker integriert. Die Kontaktstifte sind zum Einstecken in Kontaktbuchsen geeignet. Auch mehr als zwei Kontaktelemente sind denkbar.

Der Controller kann im Steckelement selbst, in einem zum Steckelement komplementären Buchsenelement oder in einem an Steckelement oder Buchsenelement angeschlossenen Endgerät (z.B. Energiespeicher, Ladegerät, Energieverbraucher) angeordnet sein. Dabei ist denkbar, dass der Controller der Funkeinheit vorgeschaltet ist, wobei die Funkeinheit nebst Schaltelement im Steckelement angeordnet sein kann. Der Controller kann als Mikrocontroller ausgebildet sein.

Hinsichtlich der möglichen, an den Kontaktelementen anliegenden Spannungen wird, da diese auch auf das Steckelement zutreffen, auf die Ausführungen im Zusammenhang mit Anspruch 1 verwiesen.

Es ist ein Schaltelement zum Aktivieren der Funkeinheit vorgesehen, wobei das Schaltelement durch Zusammenstecken des Steckelements mit einem komplementären Buchsenelement betätigbar ist. Hiermit kann, unabhängig davon, ob am Buchsenelement ein Schaltelement vorhanden ist, ein Aktivieren der Funkeinheit des Steckelements gezielt bei Betätigung des Schaltelements erfolgen. Dabei ist denkbar, dass das Schaltelement beim Zusammenstecken des Steckelements mit dem komplementären Buchsenelement durch das Buchsenelement betätigbar ist.

Das Schaltelement des Steckelements kann dem Schaltelement des Buchsenelements konstruktiv entsprechen. Im Konkreten kann das Schaltelement daher als elektronisches Schaltelement, insbesondere als Sensorelement, oder als ein einen Stromkreis schließender Schalter ausgebildet sein (s.o.).

In vorteilhafter Weise kann ein Verriegelungselement zur Verriegelung des Steckelements an einem komplementären Buchsenelement vorgesehen sein. Das Verriegelungselement kann als Schlossblech ausgebildet sein, welches am Steckelement angeordnet und zum Zusammenwirken mit einem Verriegelungselement eines Buchsenelements, beispielsweise einem Schlossbügel, geeignet ist. Dies trägt zur Erhöhung der Sicherheit bei der Handhabung des Buchsenelements bei.

Die Funkeinheit des Steckelements ist als passive Nahfeldfunkeinheit (NFC-Einheit) ausgebildet. Dies stellt die gewünschte Reichweite einer Funksignalübertragung über nur wenige Zentimeter sicher (Manipulationssicherheit). Eine passive Nahfeldfunkeinheit hat den Vorteil, dass diese durch eine Nahfeldfunkeinheit des Gegenübers gespeist werden kann und keine eigene Energiequelle benötigt.

Die eingangs genannte Aufgabe wird auch durch eine elektrische Steckverbindung mit den Merkmalen des weiter nebengeordneten Anspruchs gelöst. Hinsichtlich der Vorteile sowie der erfinderischen Tätigkeit wird auf die Ausführungen zu Anspruch 1 verwiesen.

Die eingangs genannte Aufgabe wird auch durch ein Verfahren zum Herstellen einer elektrischen Steckverbindung zur Übertragung elektrischer Leistung mit den Merkmalen des weiter nebengeordneten Anspruchs gelöst. Hinsichtlich der Vorteile sowie der erfinderischen Tätigkeit wird auf die Ausführungen zu Anspruch 1 verwiesen.

Der physikalische Kontakt zwischen den Kontaktelementen erfolgt durch Zusammenstecken eines mindestens zwei Kontaktelemente aufweisenden Buchsenelements wie oben beschrieben mit einem komplementären, mindestens zwei Kontaktelemente aufweisenden Steckelements wie oben beschrieben. Dies erfolgt durch den Anwender, und zwar durch Einstecken des Steckelements in das Buchsenelement.

Das Schaltelement wird durch Zusammenstecken des Buchsenelements mit dem Steckelement betätigt. Dabei ist denkbar, dass das Schaltelement beim Zusammenstecken durch das Steckelement betätigt wird. Hiermit erfolgt eine Aktivierung der Funkeinheit und eine eventuelle Freigabe der Energieübertragung erst nach einem Zusammenstecken von Steckelement und Buchsenelement. Dies erhöht die Sicherheit für den Anwender.

Zur weiteren Ausgestaltung des Verfahrens können die im Zusammenhang mit dem Buchsenelement und dem Steckelement beschriebenen Maßnahmen dienen.

Die Erfindung wird nachfolgend anhand der Figuren näher erläutert, wobei gleiche Elemente teilweise nur einmal mit Bezugszeichen versehen sind. Es zeigen:
- Fig.1: in einer isometrischen Ansicht ein Ausführungsbeispiel eines Buchsenelements und eines Steckelements;
- Fig.2a,b: in einer Vordersicht und einer geschnittenen Ansicht (abgeknickter Schnitt) das Buchsenelement und das Steckelement aus Fig.1 in zusammengestecktem Zustand;
- Fig.3a,b: in geschnittenen Ansichten das Buchsenelement und das Steckelement aus Fig.1 in zusammengestecktem Zustand (a) und während des Zusammensteckens (b); und
- Fig.4: in einer schematischen Darstellung ein Schaltbild des Buchsenelements und des Steckelements aus Fig.1.

Fig. 1 zeigt ein Buchsenelement 10 für eine elektrische Steckverbindung sowie ein Steckelement 12 für eine elektrische Steckverbindung. Das Buchsenelement 10 und das Steckelement 12 bilden eine elektrische Steckverbindung 14. Das Buchsenelement 10 weist ein Gehäuse 10' mit einer Aufnahme 11 für ein korrespondierendes Steckelement 12 auf. Das Steckelement 12 weist ein Gehäuse 12' mit einem Einsteckabschnitt 13 auf. Das Steckelement 12 kann mit seinem Einsteckabschnitt 13 in die Aufnahme 11 eingesteckt werden.

Das Buchsenelement 10 ist als Steckdose 16 ausgebildet und kann bspw. an einer Ladesäule oder einer Wand montiert werden. Das Steckelement 12 ist als Stecker 18 ausgeführt und kann auf Grund seiner komplementären Ausgestaltung in die Steckdose 16 eingesteckt werden.

Das Buchsenelement 10 weist zwei elektrische Kontaktelemente 20 zur Übertragung elektrischer Energie auf, die als Kontaktbuchsen 22 ausgebildet sind. Die Kontaktbuchsen 22 sind in der Aufnahme 11 angeordnet. Mantelhülsen 23 umgeben die Kontaktbuchsen 22. Zudem weist das Buchsenelement 10 eine Funkeinheit 24 auf, die zur Übertragung von Funksignalen zur Identifikationsprüfung und/oder Kompatibilitätsprüfung dient (vgl. Fig.2).

Die Funkeinheit 24 wirkt mit einem zur Freigabe der Übertragung elektrischer Energie über die Kontaktelemente 20 dienenden Controller 26 zusammen, der im vorliegenden Ausführungsbeispiel einer Energiequelle 28 (z.B. Energiespeicher oder Ladegerät) zugeordnet ist und ggf. ein Teil der Energiequelle 28 bildet (vgl. Fig.4). Die Kontaktbuchsen 20 sind im Ausführungsbeispiel elektrisch mit dem Energiespeicher 28 verbunden.

Zudem weist das Buchsenelement 10 ein Schaltelement 30 zum Aktivieren der Funkeinheit 24 auf, wobei das Schaltelement 30 durch Zusammenstecken des Buchsenelements 10 mit einem komplementären Steckelement 12 betätigbar ist, und zwar durch das Steckelement 12 (vgl. Fig.3).

Das Schaltelement 30 ist derart positioniert, dass dieses erst dann betätigt wird, nachdem die Kontaktelemente 20 des Buchsenelements 10 mit elektrischen Kontaktelementen 32 des Steckelements 12 elektrisch verbunden sind (vgl. Fig.3). Das Schaltelement 30 ist im vorliegenden Ausführungsbeispiel als Schalter oder Taster 34 ausgebildet und durch eine Feder vorgespannt (nicht dargestellt). Das Schaltelement 30 ist in der Aufnahme 11 angeordnet, und zwar an oder in der die Aufnahme 11 in Einsteckrichtung begrenzenden Wandung 35. Bei nicht dargestellten Ausführungsformen kann das Schaltelement 30 auch als Sensorelement (z.B. Hallsonde, Lichtschranke oder Kondensator) ausgebildet sein.

Das Buchsenelement 10 verfügt zudem über ein Verriegelungselement 36 zur Verriegelung eines Steckelements 12 am Buchsenelement 10. Das Verriegelungselement 36 ist als Schlossbügel 38 ausgeführt (vgl. Fig.3a).

Das Buchsenelement 10 weist zudem einen Aktor zur Betätigung des Verriegelungselements 36 auf (nicht dargestellt), mit dem das Verriegelungselement 36 zwischen einer Freigabestellung und einer Blockierstellung verlagerbar ist. Der Aktor ist durch den Controller 26 gesteuert.

Die Funkeinheit 24 ist als vorzugsweise aktive Nahfeldfunkeinheit 40 (NFC-Einheit) ausgebildet (vgl. Fig.4). Die Funkeinheit 24 ist in, an oder hinter der die Aufnahme 11 in Einsteckrichtung begrenzenden Wandung 35 angeordnet (vgl. Fig.3).

Das Steckelement 12 weist mindestens zwei elektrische Kontaktelemente 32 zur Übertragung elektrischer Energie auf, die als Kontaktstifte 42 ausgebildet sind. Zudem weist das Steckelement 12 eine Funkeinheit 44 zur Übertragung von Funksignalen zur Identifikationsprüfung und/oder Kompatibilitätsprüfung auf.

Die Funkeinheit 44 wirkt mit einem Controller 26 zusammen, der zur Freigabe der Übertragung elektrischer Energie über die Kontaktelemente 32 dient. Der Controller 26 ist im vorliegenden Ausführungsbeispiel einer Energiequelle 28 (z.B. Energiespeicher oder Ladegerät) zugeordnet und bildet ggf. einen Teil der Energiequelle 28.

Das Steckelement 12 kann ferner ein Schaltelement 46 zum Aktivieren der Funkeinheit 44 aufweisen, wobei das Schaltelement 46 durch Zusammenstecken des Steckelements 12 mit einem komplementären Buchsenelement 10 betätigbar ist, wobei das Schaltelement beim Zusammenstecken durch das Buchsenelement 10 betätigbar ist (nicht dargestellt). Das Schaltelement 46 ist im vorliegenden Ausführungsbeispiel als Schalter oder Taster 47 ausgebildet und durch eine Feder vorgespannt (nicht dargestellt).

Das Steckelement 12 weist außerdem ein Verriegelungselement 48 zur Verriegelung des Steckelements 12 an einem komplementären Buchsenelement 10 auf. Das Verriegelungselement 48 ist als Schlossblech 50 ausgeführt (vgl. Fig.3). Das Verriegelungselement 48 weist an jedem Schenkel eine Ausnehmung 51 auf, die in Blockierstellung durch das Verriegelungselement 36 (Schlossbügel 38) hintergriffen wird. Das Verriegelungselement 36 ragt abschnittsweise aus dem Einsteckabschnitt 13 des Steckelements 12 heraus.

Die Funkeinheit 44 des Steckelements 12 ist als passive Nahfeldfunkeinheit 52 (NFC-Einheit) ausgebildet (vgl. Fig.4). Somit kann die Funkeinheit 24 des Buchsenelements 10 die Funkeinheit 44 des Steckelements 12 mit Energie versorgen. Die Funkeinheit 44 ist stirnseitig in das Steckelement 12 integriert, und zwar im Einsteckabschnitt 13.

Das Verfahren zum Herstellen einer elektrischen Steckverbindung zur Übertragung elektrischer Energie läuft wie folgt ab:
Zunächst wird zwischen den zur Übertragung elektrischer Energie dienenden Kontaktelementen 20, 32 ein physikalischer Kontakt hergestellt. Dies erfolgt durch Zusammenstecken des mindestens 2 Kontaktelemente 20 aufweisenden Buchsenelements 10 mit einem komplementären, mindestens zwei Kontaktelemente 44 aufweisenden Steckelements 12.

Danach wird ein Schaltelement 30 betätigt, das eine zur Identifikationsprüfung und/oder Kompatibilitätsprüfung dienende Funkeinheit 24 aktiviert. Die Betätigung des Schaltelements 30 erfolgt durch das Steckelement 12, wobei das Schaltelement 30 als Schalter oder Taster 34 ausgebildet sein kann und durch den Einsteckabschnitt 13 des Steckelements 12 betätigt werden kann.

Die Funkeinheit 24 wirkt mit einem Controller 26 zusammen, der die Übertragung elektrischer Energie über die Kontaktelemente 20, 32 freigibt. Das Schaltelement 30 wird durch Zusammenstecken des Buchsenelements 10 mit dem Steckelement 12 betätigt, und zwar durch das Steckelement 12.

## Patentansprüche

1. Buchsenelement (10), insbesondere Steckdose (16), für eine elektrische Steckverbindung (14), mit mindestens zwei elektrischen Kontaktelementen (20) zur Übertragung elektrischer Energie, einer Funkeinheit (24) zur Übertragung von Funksignalen (25) zur Identifikations- und Kompatibilitätsprüfung, einem der Funkeinheit (24) vorgeschalteten Controller (26), wobei die Funkeinheit (24) derart eingerichtet ist, dass diese mit dem zur Freigabe der Übertragung elektrischer Energie über die Kontaktelemente (20) dienenden Controller (26) zusammenwirkt, mit einem Schaltelement (30) zum Aktivieren der Funkeinheit (24), wobei das Schaltelement (30) durch Zusammenstecken des Buchsenelements (10) mit einem komplementären Steckelement (12) betätigbar ist, und mit einem Gehäuse (10') mit einer Aufnahme (11) für ein korrespondierendes Steckelement (12), wobei die Kontaktelemente (20) als Kontaktbuchsen (22) ausgebildet sind, **dadurch gekennzeichnet, dass** die Kontaktbuchsen (22) in der Aufnahme (11) angeordnet sind und Mantelhülsen (23) die Kontaktbuchsen (22) umgeben, dass die Funkeinheit (24) an oder in der die Aufnahme (11) in Einsteckrichtung begrenzenden Wandung (35) angeordnet ist und dass der Controller (26) derart eingerichtet ist, dass dieser bei positiver Identifikation und Kompatibilität die Übertragung elektrischer Energie über die Kontaktelemente (20) freigibt.

2. Buchsenelement (10) nach Anspruch 1, **dadurch gekennzeichnet, dass** das Schaltelement (30) derart positioniert ist, dass dieses betätigt wird, nachdem die Kontaktelemente (20) des Buchsenelements (10) mit elektrischen Kontaktelementen (32) des Steckelements (12) elektrisch verbunden sind.

3. Buchsenelement (10) nach Anspruch 1 oder 2, **dadurch gekennzeichnet, dass** das Schaltelement (30) als elektronisches Schaltelement, insbesondere als Sensorelement, oder als Schalter (34) ausgebildet ist.

4. Buchsenelement (10) nach einem der vorhergehenden Ansprüche, **gekennzeichnet durch** ein Verriegelungselement (36), insbesondere einen Schlossbügel (38), zur Verriegelung eines Steckelements (12) am Buchsenelement (10).

5. Buchsenelement (10) nach Anspruch 4, **gekennzeichnet durch** einen, insbesondere von dem Controller (26) gesteuerten, Aktor zur Betätigung des Verriegelungselements (36).

6. Buchsenelement (10) nach einem der vorhergehenden Ansprüche, **dadurch gekennzeichnet, dass** die Funkeinheit (24) als, vorzugsweise aktive, Nahfeldfunkeinheit (40) ausgebildet ist.

7. Steckelement (12), insbesondere Stecker (18), für eine elektronische Steckverbindung (14), mit mindestens zwei elektrischen Kontaktelementen (32) zur Übertragung elektrischer Energie und einer Funkeinheit (44) zur Übertragung von Funksignalen (25) zur Identifikations- und Kompatibilitätsprüfung, wobei die Funkeinheit (44) derart eingerichtet ist, dass diese mit einem zur Freigabe der Übertragung elektrischer Energie über die Kontaktelemente (32) dienenden Controller (26) zusammenwirkt, wobei die Funkeinheit (44) als passive Nahfeldfunkeinheit (52) ausgebildet ist, Z **dadurch gekennzeichnet, dass** die Funkeinheit (24) stirnseitig im Einsteckabschnitt (13) in das Steckelement (12) integriert ist, und dass das Steckelement (12) ein Schaltelement (46) zum Aktivieren der Funkeinheit (44) aufweist, wobei das Schaltelement (46) durch Zusammenstecken des Steckelements (12) mit einem komplementären Buchsenelement (10) betätigbar ist.

8. Steckelement (12) nach Anspruch 7, **gekennzeichnet durch** ein Verriegelungselement (48), insbesondere ein Schlossblech (50), zur Verriegelung des Steckelements (12) an einem komplementären Buchsenelement (10).

9. Elektrische Steckverbindung (14) mit einem Buchsenelement (10) nach einem der Ansprüche 1 bis 6 und einem Steckelement (12) nach einem der Ansprüche 7 oder 8.

10. Verfahren zum Herstellen einer elektrischen Steckverbindung (14) zur Übertragung elektrischer Energie, wobei zwischen den zur Übertragung elektrischer Energie dienenden Kontaktelementen (20, 32) durch Zusammenstecken eines mindestens zwei Kontaktelemente (20) aufweisenden Buchsenelements (10) nach Anspruch 1 mit einem komplementären, mindestens zwei Kontaktelemente (44) aufweisenden Steckelements (12) nach Anspruch 7 ein physikalischer Kontakt hergestellt wird, wonach durch Zusammenstecken des Buchsenelements (10) mit dem Steckelement (12) ein Schaltelement (30) betätigt wird, das eine zur Identifikations- und/oder Kompatibilitätsprüfung dienende Funkeinheit (24) aktiviert, wobei das Buchsenelement (10) ein Verriegelungselement (36) zur Verriegelung eines Steckelements (12) am Buchsenelement (10) aufweist, wobei ein von einem Controller (26) gesteuerter Aktor zur Betätigung des Verriegelungselements (36) vorgesehen ist, womit das Verriegelungselement (36) zwischen einer Freigabestellung und einer Blockierstellung verlagerbar ist, und wobei die Funkeinheit (24) mit dem Controller (26) zusammenwirkt, der die Übertragung elektrischer Energie über die Kontaktelemente (20, 32) freigibt, wobei die Energieübertragung erst dann beginnt, wenn das Verriegelungselement (36) die Blockierstellung erreicht hat.

## Claims

1. Female element (10), in particular a socket (16), for an electrical plug connection (14), comprising at least two electrical contact elements (20) for transmitting electrical energy, a radio unit (24) for transmitting radio signals (25) for checking identification and compatibility, a controller (26) connected upstream of the radio unit (24), the radio unit (24) being configured such that it interacts with the controller (26) which is used to enable the transmission of electrical energy via the contact elements (20), comprising a switching element (30) for activating the radio unit (24), it being possible to actuate the switching element (30) by plugging together the female element (10) with a complementary male element (12), and comprising a housing (10') having a receptacle (11) for a corresponding male element (12), the contact elements (20) being designed as female contacts (22), **characterized in that** the female contacts (22) are arranged in the receptacle (11) and outer sleeves (23) surround the female contacts (22), that the radio unit (24) is arranged on or in the wall (35) which delimits the receptacle (11) in the insertion direction, and **in that** the controller (26) is designed such that it enables the transmission of electrical energy via the contact elements (20) in the case of positive identification and compatibility.

2. Female element (10) according to claim 1, **characterized in that** the switching element (30) is positioned such that it is actuated after the contact elements (20) of the female element (10) are electrically connected to electrical contact elements (32) of the male element (12) .

3. Female element (10) according to claim 1 or claim 2, **characterized in that** the switching element (30) is designed as an electronic switching element, in particular as a sensor element, or as a switch (34).

4. Female element (10) according to any of the preceding claims, **characterized by** a locking element (36), in particular a locking bracket (38), for locking a male element (12) to the female element (10).

5. Female element (10) according to claim 4, **characterized by** an actuator, which is in particular controlled by the controller (26), for actuating the locking element (36).

6. Female element (10) according to any of the preceding claims, **characterized in that** the radio unit (24) is designed as a, preferably active, near-field radio unit (40) .

7. Male element (12), in particular a plug (18), for an electronic plug connection (14), comprising at least two electrical contact elements (32) for transmitting electrical energy and a radio unit (44) for transmitting radio signals (25) for checking identification and compatibility, the radio unit (44) being configured such that it interacts with a controller (26) which is used to enable the transmission of electrical energy via the contact elements (32), the radio unit (44) being designed as a passive near-field radio unit (52), **characterized in that** the radio unit (24) is integrated into the male element (12) at the end face in the insertion portion (13), and **in that** the male element (12) has a switching element (46) for activating the radio unit (44), it being possible to actuate the switching element (46) by plugging together the male element (12) with a complementary female element (10).

8. Male element (12) according to claim 7, **characterized by** a locking element (48), in particular a lock plate (50), for locking the male element (12) to a complementary female element (10).

9. Electrical plug connection (14) comprising a female element (10) according to any of claims 1 to 6 and a male element (12) according to claim 7 or claim 8.

10. Method for producing an electrical plug connection (14) for transmitting electrical energy, wherein physical contact is established between the contact elements (20, 32) used to transmit electrical energy by plugging together a female element (10) according to claim 1 that has at least two contact elements (20) with a complementary male element (12) according to claim 7 that has at least two contact elements (44), whereupon a switching element (30) is actuated by plugging together the female element (10) with the male element (12), which switching element activates a radio unit (24) used for checking identification and/or compatibility, wherein the female element (10) has a locking element (36) for locking a male element (12) to the female element (10), wherein an actuator controlled by a controller (26) is provided for actuating the locking element (36), by means of which the locking element (36) can be moved between a release position and a blocking position, and wherein the radio unit (24) interacts with the controller (26) which enables the transmission of electrical energy via the contact elements (20, 32), wherein the energy transmission only begins when the locking element (36) has reached the blocking position.

## Revendications

1. Elément connecteur femelle (10), en particulier prise de courant (16), pour une liaison d'enfichage électrique (14), avec au moins deux éléments de contact (20) électriques pour la transmission d'énergie électrique, une unité radio (24) pour la transmission de signaux radio (25) aux fins de vérification d'identification et de compatibilité, un contrôleur (26) monté en amont de l'unité radio (24), dans lequel l'unité radio (24) est conçue de telle sorte que celle-ci coopère avec le contrôleur (26) servant à la libération de la transmission d'énergie électrique par l'intermédiaire des éléments de contact (20), avec un élément de commutation (30) pour l'activation de l'unité radio (24), dans lequel l'élément de commutation (30) peut être actionné par enfichage de l'élément connecteur femelle (10) avec un élément enfichable (12) complémentaire, et avec un boîtier (10') avec un logement (11) pour un élément enfichable (12) correspondant, dans lequel les éléments de contact (20) sont réalisés sous la forme de connecteurs femelles de contact (22), **caractérisé en ce que** les connecteurs femelles de contact (22) sont disposés dans le logement (11) et des douilles d'enveloppe (23) entourent les connecteurs femelles de contact (22), que l'unité radio (24) est disposée sur ou dans la paroi (35) délimitant le logement (11) dans la direction d'enfichage et que le contrôleur (26) est conçu de telle sorte que celui-ci, dans le cas d'une identification et compatibilité positive, libère la transmission d'énergie électrique par l'intermédiaire des éléments de contact (20).

2. Elément connecteur femelle (10) selon la revendication 1, **caractérisé en ce que** l'élément de commutation (30) est positionné de telle sorte que celui-ci est actionné après que les éléments de contact (20) de l'élément connecteur femelle (10) sont reliés électriquement à des éléments de contact électriques (32) de l'élément enfichable (12).

3. Elément connecteur femelle (10) selon la revendication 1 ou 2, **caractérisé en ce que** l'élément de commutation (30) est réalisé sous la forme d'un élément de commutation électronique, en particulier sous la forme d'un élément capteur, ou sous la forme d'un commutateur (34).

4. Elément connecteur femelle (10) selon l'une quelconque des revendications précédentes, **caractérisé par** un élément de verrouillage (36), en particulier un étrier de serrure (38), pour le verrouillage d'un élément enfichable (12) sur l'élément connecteur femelle (10).

5. Elément connecteur femelle (10) selon la revendication 4, **caractérisé par** un actionneur, en particulier commandé par le contrôleur (26), pour l'actionnement de l'élément de verrouillage (36).

6. Elément connecteur femelle (10) selon l'une quelconque des revendications précédentes, **caractérisé en ce que** l'unité radio (24) est réalisée sous la forme d'une unité radio en champ proche (40), de préférence active.

7. Elément enfichable (12), en particulier connecteur mâle (18), pour une liaison d'enfichage électronique (14), avec au moins deux éléments de contact électriques (32) pour la transmission d'énergie électrique et une unité radio (44) pour la transmission de signaux radio (25) aux fins de vérification d'identification et de compatibilité, dans lequel l'unité radio (44) est conçue de telle sorte que celle-ci coopère avec un contrôleur (26) servant à la libération de la transmission d'énergie électrique par l'intermédiaire des éléments de contact (32), dans lequel l'unité radio (44) est réalisée sous la forme d'une unité radio en champ proche passive (52), **caractérisé en ce que** l'unité radio (24) est intégrée frontalement dans la partie d'enfichage (13) dans l'élément enfichable (12), et que l'élément enfichable (12) présente un élément de commutation (46) pour l'activation de l'unité radio (44), dans lequel l'élément de commutation (46) peut être actionné par enfichage de l'élément enfichable (12) avec un élément connecteur femelle (10) complémentaire.

8. Elément enfichable (12) selon la revendication 7, **caractérisé par** un élément de verrouillage (48), en particulier une tôle de serrure (50), pour le verrouillage de l'élément enfichable (12) sur un élément connecteur femelle (10) complémentaire.

9. Liaison d'enfichage électrique (14) avec un élément connecteur femelle (10) selon l'une quelconque des revendications 1 à 6 et un élément enfichable (12) selon l'une quelconque des revendications 7 ou 8.

10. Procédé pour établir une liaison d'enfichage électrique (14) pour la transmission d'énergie électrique, dans lequel un contact physique est établi entre les éléments de contact (20, 32) servant à la transmission d'énergie électrique par enfichage d'un élément connecteur femelle (10) selon la revendication 1 présentant au moins deux éléments de contact (20) avec un élément enfichable (12) complémentaire selon la revendication 7 présentant au moins deux éléments de contact (44), après quoi un élément de commutation (30), qui active une unité radio (24) servant à la vérification d'identification et/ou de compatibilité, est actionné par enfichage de l'élément connecteur femelle (10) avec l'élément enfichable (12), dans lequel l'élément connecteur femelle (10) présente un élément de verrouillage (36) pour le verrouillage d'un élément enfichable (12) sur l'élément connecteur femelle (10), dans lequel un actionneur commandé par un contrôleur (26) est prévu pour l'actionnement de l'élément de verrouillage (36), ce qui a pour effet que l'élément de verrouillage (36) est déplaçable entre une position de libération et une position de blocage, et dans lequel l'unité radio (24) coopère avec le contrôleur (26), qui libère la transmission d'énergie électrique par l'intermédiaire des éléments de contact (20, 32), dans lequel la transmission d'énergie ne commence que lorsque l'élément de verrouillage (36) a atteint la position de blocage.
